# EUROPÄISCHE PATENTSCHRIFT

(11) **EP 3 068 939 B1**
(45) Veröffentlichungstag und Bekanntmachung des Hinweises auf die Patenterteilung: **03.01.2018**
(21) Anmeldenummer: 14824759.6
(22) Anmeldetag: 13.11.2014
(51) Int. Cl.: D06B 1/02, D06B 11/00, D06B 21/00

(54) **VERFAHREN ZUM AUFBRINGEN VON FARBMUSTERN BZW. FARBANTEILEN AUF MINDESTENS EINEN KAMMZUG**
METHOD FOR APPLYING COLOUR PATTERNS OR COLOUR PORTIONS TO AT LEAST ONE SLUBBING
PROCÉDÉ D'APPLICATION DE MOTIFS EN COULEUR OU DE COMPOSANTES DE COULEUR SUR AU MOINS UN PEIGNÉ

(30) Priorität: 14.11.2013 AT 8822013
(43) Veröffentlichungstag der Anmeldung: 21.09.2016
(73) Patentinhaber: Peter Zimmer KG, 6330 Kufstein (AT)
(72) Erfinder: ZIMMER, Peter, A-6330 Kufstein (AT)
(74) Vertreter: Torggler & Hofinger Patentanwälte
(86) Internationale Anmeldenummer: PCT/AT2014/000201
(87) Internationale Veröffentlichungsnummer: WO 2015/070268

(56) Entgegenhaltungen:
- EP-A2- 0 616 893
- WO-A1-2008/011645
- GB-A- 1 439 963
- GB-A- 1 484 338
- GB-A- 2 022 158
- US-A- 4 141 231

## Beschreibung

Die Erfindung betrifft ein Verfahren gemäß Oberbegriff des Anspruchs 1 sowie eine Einrichtung gemäß Oberbegriff des Anspruchs 8.

Die Erfindung bezieht sich insbesondere auf eine technologische Neuheit, die das Färben von Langstapelfasern und/oder Haaren, die in einem Kammzugband geordnet vorliegen, durch einen Druckprozess ersetzt. Insbesondere betrifft die Erfindung ein Verfahren zum Aufbringen prozentuell berechneter Farbanteile auf mindestens ein Kammzug-Band aus lose zusammengefügten, vorzugsweise im Wesentlichen parallel liegenden Haaren und/oder Fasern, wobei mit der Druckeinrichtung mindestens eine Farbe auf die Oberseite eines solchen Kammzugbandes gedruckt wird. Der Druckprozess bietet durch das Drucken der Grundfarben Gelb, Blau, Rot und einem Schwarz jede Farbkombination, und beim Druck mit Unbedrucktanteil zwischen den einzelnen Farbanteilen entsteht die Vigoureuxtechnik mit einer Farbaufhellung, während beim Druck Farbe an Farbe ohne Unbedrucktanteil, das additive Färben stattfindet. In beiden Fällen wird der Kammzug mit einer Transportvorrichtung relativ zur Druckvorrichtung bewegt. Die Erfindung betrifft weiters eine Einrichtung zum Durchführen dieses Verfahrens.

Das heutige Färben von Kammzügen verursacht sowohl aus wirtschaftlicher als auch ökologischer Sicht hohe Belastungen. Es geht dabei um einen Zweiwegprozess, der aus Lagern, Färben und erneutes Lagern der gefärbten Kammzugbänder besteht, um nach Auftragseingang einen Teil davon wieder dem Lager in Gewichtsanteilen pro Farbe zu entnehmen und in Mischmaschinen zu der im Auftrag gewünschten Garnfarbe additiv zu mischen. Der Prozess ist sowohl wirtschaftlich wie auch ökologisch nicht mehr vertretbar. Das so erzeugte Garn bekommt zwar durch additives Mischen ein lebendiges Farbbild, belastet aber die Langstapelveredelung und die Umwelt.

Die im Recherchenbericht genannten Dokumente EP 0 616 893 A2 und GB 2 022 158 A zeigen einen allgemeinen, von der Erfindung entfernten Stand der Technik. Die erstgenannte Schrift zeigt insbesondere ein Verfahren zum Bedrucken von textilen Stoffen. Dabei dient ein Scan-Druck-Kopf einerseits zum Scannen des Bedruckbereichs und andererseits zum Bedrucken des Textils. Eine Rolle (W) befördert das Textil zur Druckeinheit (P), wobei das Textil von einem Metallgürtel der um die Rollen 247 und 249 geschlungen ist, abgestützt wird. Die Beförderungsrolle 249 wirkt mit der Pressrolle 240 zusammen und befördert das Textil schrittweise weiter. Dabei wird das Textil nacheinander zweimal bedruckt und jeweils nach dem Bedrucken über eine Heizplatte 234 und einen warmen Lufteinlasskanal 230, der mit einem Absaugkanal 233 zusammenwirkt, getrocknet. Nach dem zweiten Trocknen wird das textile Medium über eine Führungsrolle 241 zur Rolle 248 befördert und auf diese aufgewickelt.

Die zweitgenannte Schrift offenbart ein Verfahren zur Färbung und Hitzebehandlung von Textilen um die Zerstörung der Massigkeit und des Gefühls des Endprodukts zu verhindern. Ein Garn bzw. ein Faden 4 wird auf ein unteres Netzfließband gelegt und wird von ein oder mehreren Sprühdüsen 12 mit Farbmittel getränkt. Anschließend wird das Textil von einem oberen Netzfließband beaufschlagt, wobei das Textil lose zwischen den beiden Fließbändern gehalten wird. Des Weiteren wird der Faden bzw. Garn teilweise getrocknet und dann in einen Hochdruckdampfkessel 5 befördert. Die darin erzeugte Atmosphäre bewirkt die Aufrechterhaltung der Massigkeit und des Gefühls des Textils. Am Ende des Kessels wird es langsam durch eine Kühlkammer 14 abgekühlt und nach dem Austreten aus dem Kessel durch den Trockner 8 getrocknet. Zuletzt erfolgt noch die Wicklung auf die Spule 11.

Mit dem österreichischen Patent AT 503 433 B1 sind die mehrfärbige Vigoureux-Technik und der damit im Einwegprozess erfolgte kontaktlose Druck bekannt. Bei der Vigoureux-Melange, die das Patent beschreibt, sind die auf Kammzug gedruckten Farben zum Aufhellen der Melange durch Unbedrucktanteile unterbrochen. Diese Technik des Melangierens ist im Patent sichtbar dargestellt und erklärt.

Eine Langstapelspinnerei verarbeitet aber auch Melangen ohne Unbedrucktanteil, was dem jetzigen Färben entspricht und derzeit aus Mischen gefärbter, im Lager liegender Kammzugbänder besteht, die in ihren Farbanteilen gewichtsmäßig vor dem Mischen berechnet werden, was in dem beschriebenen Zweiwegprozess geschieht.

Beim Kammzugdruck-Färben geht es um das Drucken Farbe an Farbe auf unverfestigtem Substrat, wo Fasern und/oder Haare gekämmt, durch elektronisch gesteuerte Kontrolleinrichtung, parallel zum Kammzugband liegend in die Druckzone kommen. Der Druck auf so ein Substrat neigt stark zum Migrieren der Farben an ihren Anschlüssen, woraus eine substraktive Farbmischung entstünde und die scharfe Farbabgrenzung, die im Druck erzielt wurde, verloren ginge. Damit würden sich die berechneten Farbanteile verfälschen und die gewählte Melangefarbe könnte nicht entstehen. Es war daher die Aufgabe einen Weg zu finden, um die Farbanschlüsse scharf abgrenzt bis zum Mischprozess zu erhalten.

Um eine unverfälschbare, additiv gemischte Endfarbe mit der Kammzugdruckmaschine zu erzielen und um neben der im Patent AT 503 433 B1 bekannten Vigoureux-Technik weitere Gebiete zu erschließen, sieht die Erfindung ein Verfahren nach Anspruch 1 und eine Einrichtung nach Anspruch 8 vor.

Erfindungsgemäß ist Färben von Langstapelfaser mit einer Kammzugdruckeinrichtung in einem nicht trennbaren Prozessweg eingebaut. Jede Prozesswegstufe nützt Einrichtungen, die in ihrer Funktion nur für den Kammzugdruck verwendet werden und als Innovationsverfahren wertbar sind. Daher ist das Färben der Langstapelfaser mit Kammzugdruck Gegenstand der Patentbeschreibung, die folgende Einheiten des Verfahrens in Kurzform zusammenfasst:
A Die Kanne, in der der Kammzugbandvorrat lagert.
B Die Parallelrichteinrichtung der Haare und/oder Fasern
C Die Kammzugband-Druck-Färbung
D Die Saugeinrichtung mit Heißluftdurchflutung
E Der Ableger mit Kammzugband-Schleifenablage
F Der Dämpfer zur Erlangung der Farbechtheit

Der Kammzug wird bei drehender Kanne in Haar und/oder Faser parallel liegend ausgerichtet und der Kammzugdruckmaschine in ihrem Einlaufbereich über Friktionsrad und Omegabogen dem Farbdruck zugeführt.

Die auf den Kammzug applizierte Farbmenge ist je nach Beschaffenheit des Kammzugmateriales einstellbar und kann in halber Kammzugtiefe liegen.

Das bedruckte Kammzugband passiert anschließend in einer Vorfixier- oder Fixierstraße einige in ihrem Abstand zueinander verstellbare heißluftbeblasene Saugeinrichtungen, wodurch die drucknassen Farbpolster in die Kammzugtiefe gesaugt werden.

Durch Heißlufteinwirkung auf das drucknasse Kammzugmaterial werden die Druckfarben bei gleichzeitiger Antrocknung vorfixiert, wobei die Grenzen der Farbaneinanderreihung in gedruckter Schärfe erhalten bleiben.

Die Anzahl der verstellbaren, heißluftdurchfluteten Saugeinrichtung ist von der maximalen Druckgeschwindigkeit, die festgelegt wurde, abhängig.

Am Ende der Heißluftdurchflutung befindet sich ein oszillierender Ableger, der das Kammzugband in mäanderförmigen Schleifen auf das Transportband des Dämpfers legt.

Die Vorschublänge des Dämpfertransportbandes bildet die Schleifengröße, die den Kammzugband-Abstand bestimmt, womit die Dämpfzeit reguliert wird.

Im Dämpfer befinden sich zumindest drei im Gegenlauf miteinander synchron arbeitende Transportbänder, die erfindungsgemäß, jeweils bei Übergabe des Kammzugbandes von einem Transportband zum nächsten, ein Wenden des Kammzugbandes bewirkt, wodurch die Dampfeinwirkung auch die Unterseite des Bandes voll erfasst.

Die Dampftemperatur und die Dämpfzeit richten sich nach der Beschaffenheit des Kammzugbandmaterials, wobei die Temperatur in der Regel bei 102°C und die Dämpfdauer von Kammzugmaterial und Farbsortiment abhängig sind.

Der Dämpfer kann auch entfallen, wenn in der Vorfixier- oder Fixierstraße nicht nur die Vorfixierung, sondern die endgültige Fixierung erfolgt.

Weitere Einzelheiten der Erfindung werden anhand der Figurenbeschreibung näher erläutert:
Figur 1 zeigt ein Ausführungsbeispiel einer erfindungsgemäßen Einrichtung zur Durchführung einer Ausführungsform des erfindungsgemäßen Verfahrens in einer schematischen Seitenansicht.
Figur 2 zeigt eine schematische Draufsicht des erfindungsgemäßen Verfahrens.
Figur 3 zeigt ein Ausführungsbeispiel einer Heißluft durchfluteter Saugeinrichtung.
Die Figuren 4a und 4b zeigen verschiedene Kammzugabschnitte nach dem Farbdruck. Die Figur 4a stellt die patentierte Mehrfarben-Vigoureux-Technik dar (AT 503 433 B1). Die Fig. 4b zeigt den Druck der Multicolour Färbetechnik vor additivem Mischen.
Fig. 5 zeigt den Querschnitt des Arbeitsriemens 3a mit Seitebegrenzungen 3a' und 3a".

Mit Figuren 1 und 2 ist ein Ausführungsbeispiel der erfindungsgemäßen Einrichtung zur Durchführung der Ausführungsform des erfindungsgemäßen Verfahrens gezeigt. In Figur 4a ist ein Ausführungsbeispiel nach Patent 503 433 B1 für eine Vigoureux-Melange in Draufsicht gezeigt. Es ist ersichtlich, dass die Grundfarben blau, gelb, rot, schwarz (durch Schraffieren dargestellt) mit Unbedrucktanteilen aufgebracht sind. Die Größe der ungedruckten (in der Zeichnung nicht schraffierte) Kammzuganteile bestimmt die Helligkeit der additiv gemischten Melangefarbe.

Nach dem erfindungsgemäßen Verfahren können die Farben auch ohne Unbedrucktanteil direkt aneinander gedruckt werden, wie das in Fig. 4b gezeigt ist. Aus den mit Schraffur dargestellten Farbanteilen, die in der Regel aus den Grundfarben Gelb, Blau, Rot und Schwarz, mit modebedingten Farbabweichungen bestehen, ergibt sich nach additivem Mischen der prozentuell berechneten Farbanteile die gewählte Garnfarbe. Durch Farbe an Farbe-Druck wird das im Patent AT 503 433 B1 beschriebene Vigoureux-Verfahren mit aufhellenden Unbedruckanteil erweitert und das ökologisch belastete, wirtschaftlich teure Färben der Kammzugbänder eines Zweiwegprozesses, durch den in seiner Einfachheit leicht steuerbaren ökologisch sauberen Einwegprozess des Kammzug-Druckfärbens ersetzt.

### Funktionsbeschreibung

Aus drehender Kanne 1 kommt ein Kammzug 2 in Faser und/oder Haaren parallel zur Bandeinrichtung gerichtet in den Kammzug- Druckprozess, der in den Figuren noch detaillierter beschrieben ist.
Bevorzugt ist eine Ausführungsform, bei der der Drall des Kammzugbandes bei seiner Entnahme aus der Kanne durch eine Leseeinrichtung gemessen wird, die der Kannendrehung über Impulse ihre Geschwindigkeit vermittelt, wodurch die Haare und/oder Fasern in Laufrichtung des Kammzugbandes parallel ausgerichtet dem Einlauf der Druckvorrichtung angeliefert werden

Der in Haaren und/oder Fasern parallel zur Bandrichtung gerichtete Kammzug 2 läuft über Führungseinrichtungen und Zubringerrad 2a automatisch auf das in Fig. 5 im Querschnitt dargestellte Kammzugband 3a der Druckeinrichtung 3.

Bei Übergabe des Kammzugbandes vom Zubringerrad 2a auf das Kammzugband 3a wird mechanisch oder elektronisch die Geschwindigkeit verändert, wodurch im Übergabebereich eine Längsspannung entsteht, die auf dem Ω-förmigen Bogen, der Druckeinrichtung 3 erhalten bleibt und damit dem Kammzug die Stabilität vermittelt, die erforderlich ist, um die Farbanteile mit höchster Präzision nahtlos aneinander zu drucken. Die Begrenzungsränder 3a', 3a" des Transportriemens 3a, (Fig.5) die den Kammzug in seiner Breite begrenzen, halten ihn im Bereich der Farbaufbringung in seiner Druckbreite konstant, wodurch über die Kammzugbreite die Applikation durch präzises, berührungsloses Aufdrucken aus den Druckköpfen (Farbdüsen) entsteht.

Die Farbe wird dabei von der Oberseite her in den Kammzug aufgedruckt. Um Migration bei den Farbanschlüssen sicher zu unterbinden, wird der aufgedruckte Farbpolster zur Verteilung der Farbe durch den Querschnitt des Kammzugs erfindungsgemäß mit der Saugeinrichtung 4 auf die ein Heißluftgebläse 4a einwirkt, zur vollen Penetration gebracht. Bei der Saugeinrichtung läuft ein Siebband 3a über einen einstellbaren Saugspalt 4b mit dem die Saugkraft reguliert wird. Die Saugkraft der Saugeinrichtung ist so einstellbar, dass der aufgedruckte Farbpolster senkrecht durch den Kammzug bis zur Unterseite gelangt. Um die präzise gedruckten Farbabgrenzungen zu erhalten, wirkt ein Heißluftgebläse 4a auf den Kammzug über den Saugspalt 4b, wodurch ein Vorfixieren der Druckfarbe und ein Antrocknen beginnen. Die Vorfixierung entsteht durch den Heißluftstrom, der die drucknassen Haare und/oder Fasern, durchströmt, ohne diese zu verletzen.

Um möglichst hohe Vorfixierung der aufgedruckten Farben zu erhalten, passiert das Kammzugband in einer Vorfixier- oder Fixierstraße 7 mehrere heißluftbeblasene Saugeinrichtungen 4b, deren Stückzahl nach der jeweils gewünschten maximalen Druckgeschwindigkeit bestimmt wird. Es werden immer mehrere derartige Einheiten eingesetzt.

Nach Vorfixierung und Antrocknung des bedruckten Kammzugbandes erfolgt die Schleifenablage 5 auf das Dämpfertransportband 6a, die ein Ableger oder eine Changiereinrichtung steuert. Die Steuerung des Dämpfertransportband-Vorschubs ergibt große oder kleine Abstände zwischen den Kammzugbandschleifen, was durch die Vorschublänge bestimmt wird. Damit ist die Dämpfzeit regelbar. Der einstellbare Vorschub des Dämpfertransportbandes erfolgt bei jedem Changier- oder Ablegerumkehrstop und wird nach dem jeweiligen coloristischen Knowhow ausgeführt, um den auf das Kammzugband gedruckten Farben volle Echtheit zu geben.

Der Dämpfer 6 besteht aus einem Gehäuse, das erfindungsgemäß mindestens drei gegenläufige, synchron geschaltete Transportbänder 6a, 6b, 6c für den Kammzug-Durchlauf hat. Die Farbfixierung erfolgt bei Temperaturen und Dämpfzeiten, die das jeweils verwendete Kammzugmaterial erfordert. Im Schnitt liegt die Dampftemperatur bei 102°C und die Verweilzeit im Dämpfer variiert nach coloristischen Erfordernissen. Die Transportbänder im Dämpfergehäuse sind gegenläufig, was zur Folge hat, dass bei Übergabe von einem Transportband auf das nächste (Stelle 8) ein Wenden des Kammzugs stattfindet. So kommt die Unterseite des Kammzugs nach oben, wodurch auch diese Seite der Dampfeinwirkung voll ausgesetzt wird.

## Patentansprüche

1. Verfahren zum Aufbringen von Farbmustern bzw. Farbanteilen auf mindestens einen Kammzug (2) aus lose zusammengefügten, vorzugsweise im Wesentlichen parallel ausgerichteten oder garnartig miteinander versponnenen Haaren und/oder Fasern, wobei mit kontaktlos arbeitender Farbauftragungseinrichtung (3) zumindest eine Farbe, in der Regel mehrere Farben als Farbanteile auf die Oberseite eines Kammzugs (2) aufgebracht wird (werden), wobei der Kammzug mit einer Transportvorrichtung relativ zur Färbevorrichtung (3) bewegt wird, **dadurch gekennzeichnet, dass**
1. der Kammzug (2) mit seinen Haaren und/oder Fasern parallel zu dem Kammzugband (3a) auf der Transportvorrichtung liegend die Farbauftragungseinrichtung (3) passiert,
2. die Farbe(n) von der Farbauftragungseinrichtung (3) in einer vorzugsweise einstellbaren Drucktiefe auf dem Kammzug (2) aufgebracht wird (werden),
3. die Farbe(n) nach der Farbauftragungseinrichtung (3) mittels einer Saugeinrichtung (4), auf die ein Heißluftgebläse (4a) einwirkt, quer zur Bewegungsrichtung des Kammzuges (2) zur Unterseite des Kammzuges (2) hin verteilt wird (werden),
4. der Kammzug (2) zum Vorfixieren oder Fixieren eine Vorfixier- oder Fixierstraße (7) durchläuft,

2. Verfahren nach Anspruch 1, **dadurch gekennzeichnet, dass** der Kammzug (2) aus einer drehenden Kanne (1) entnommen wird.

3. Verfahren nach Anspruch 1 oder 2, **dadurch gekennzeichnet, dass** der bedruckte angetrocknete Kammzug (2) in Schleifen auf ein Dämpfertransportband (6a) gelegt wird, das anschließend in ein Dämpfergehäuse (6) fährt, wobei vorzugsweise die Durchlaufzeit des Dämpfertransportbandes (6a, 6b, 6c) bei gleichbleibender Druckgeschwindigkeit einstellbar ist, um die Dämpfzeit zu regulieren.

4. Verfahren zum Aufbringen von Farbanteilen auf mindestens einen Kammzug (2) aus lose zusammengefügten, parallel ausgerichteten Haaren und/oder Fasern, wobei mit einer Druckvorrichtung zwei oder mehrere Farben - vorzugsweise ohne Unbedrucktanteil - auf die Oberseite eines Kammzugbandes (2) gedruckt wird, wobei sich das Kammzugband (2) mit einer Transportvorrichtung relativ zu der Druckvorrichtung bewegt, um anschließend die Heißluftdurchflutung zu passieren und in Mäanderschleifen auf dem Dämpfertransportband durch Dampfeinwirkung im Dämpfer die volle Echtzeit zu erlangen, nach Anspruch 1, **dadurch gekennzeichnet, dass**
a) der Drall des Kammzugbandes bei seiner Entnahme aus der Kanne (1) durch eine Leseeinrichtung gemessen wird, die der Kannendrehung über Impulse ihre Geschwindigkeit vermittelt, wodurch die Haare und/oder Fasern in Laufrichtung des Kammzugbandes (2) parallel ausgerichtet dem Einlauf der Druckvorrichtung angeliefert werden,
b) die Farbanteile von der Druckvorrichtung (3) in einer einstellbaren Drucktiefe auf den Kammzug aufgebracht werden,
c) die aufgedruckten Farbanteile mit heißluftbeblasenen Saugeinrichtungen (4) quer zur Bewegungsrichtung des Kammzugs zur Unterseite des Kammzuges hin verteilt werden,
d) die Heißluftdurchflutungen (4a) durch das Kammzugband (2) ein Vorfixieren und Antrocknen der aufgedruckten Farben bewirken und in der Regel mehrere Heißluftdurchflutungen angeordnet sind, deren Prozessabstände zueinander einstellbar sind, um Überhitzung am Kammzug auszuschließen,
e) das Legen von mäanderförmigen Kammzugbandschleifen auf das Dämpfertransportband (6a) mittels Ableger oder einer anderen oszillierenden Einrichtung erfolgt, wobei die Einstellung der Abstände der mäanderförmigen Schleifen durch den einstellbaren Vorschub des Dämpfertransportbandes (6a) erfolgt, wodurch die Dämpfeinwirkung auf die Kammzugbandschleifen je nach gewählter Schleifen-Größe zeitmäßig bestimmbar ist.
f) im Dämpfer (6) mindestens drei Transportbänder (6a, 6b, 6c) zueinander gegenläufig arbeiten und bei Übergabe des Kammzugbandes (2) auf das nächste Transportband die Unterseite des Kammzugbandes (2) nach oben kommt und somit auch diese Seite der Dampfeinwirkung voll ausgesetzt wird.

5. Verfahren nach einem der Ansprüche 1 bis 4, **dadurch gekennzeichnet, dass** die gedruckten Farbanteile quer, schräg oder in Punkten auf die Oberseite des Kammzuges (2) aufgebracht und zum vollständigen Durchfärben bis zur Unterseite des Kammzuges (2) hin verteilt werden.

6. Verfahren zum Aufbringen von Farbmustern auf mindestens einen Kammzug (2), insbesondere nach einem der Ansprüche 1 bis 5, **dadurch gekennzeichnet, dass** mit einer Druckvorrichtung (3) zumindest zwei Farben als Farbanteile auf die Oberseite eines Kammzugs (2) aufgebracht werden, wobei die aufgebrachten Farbanteile aus - vorzugsweise quer zur Bewegungsrichtung des Kammzuges (2) ausgerichteten - Streifen bestehen, und dass die durch Aufbringen von Farbanteilen erzeugten Querstreifen direkt aneinander grenzen, ohne dass ungefärbte Bereiche dazwischen verbleiben.

7. Verfahren nach einem der Ansprüche 1 bis 6, **dadurch gekennzeichnet, dass** durch die Düsenpakete verschiedene Grundfarben, die Abweichungen in blau, gelb, rot und schwarz haben können, aufbringbar sind.

8. Einrichtung zum Aufbringen von Farbanteilen auf mindestens einen Kammzug (2) aus lose zusammengefügten, vorzugsweise im Wesentlichen parallel ausgerichteten und/oder garnartig miteinander versponnenen Haaren und/oder Fasern mit einer Farbauftragseinrichtung (3) und einer Transportvorrichtung zum Bewegen des Kammzugs (2) relativ zur Farbauftragseinrichtung (3), zum Durchführen eines Verfahrens nach einem der Ansprüche 1 bis 7, **gekennzeichnet durch**
- eine Einrichtung (1) zum Ausrichten des Kammzuges (2) mit Haaren und/oder Fasern parallel zum Kammzugband (3a) der Transportvorrichtung,
- eine Farbauftragseinrichtung (3) zum - vorzugsweise berührungslosen - Auftragen von Farben auf den Kammzug (2),
- eine Saugeinrichtung (4) zum Verteilen der auf die Oberseite des Kammzugs (2) aufgebrachten Farbe quer zur Bewegungsrichtung (x) und quer zur Oberseite des Kammzugs (2),
- eine der Farbauftragseinrichtung (3) nachgeschaltete, den Kammzug Heißluft-durchflutende Vorfixier- oder Fixierstraße (7) für das Vorfixieren oder Fixieren der Farben.

9. Einrichtung nach Anspruch 8, **gekennzeichnet durch** eine Auflageeinrichtung zum Auflegen des bedruckten Kammzuges (2) in Schleifen auf ein Dämpfertransportband (6a), welches in ein Dämpfgehäuse (6) bewegbar ist.

10. Einrichtung nach Anspruch 8 oder 9, **dadurch gekennzeichnet, dass** im Bereich der Saugeinrichtung (4) eine Einrichtung (4a) zum Aufbringen von Heißluft auf den Kammzug (2) vorgesehen ist, wobei der Kammzug (2) nach der Farbapplikation die Heißluftdurchflutung passiert, zum Vorfixieren der Farben und Antrocknen derselben, womit bei mechanischer Berührung des bedruckten Kammzuges (2) die Farbabgrenzungen in voller Schärfe erhalten bleiben.

11. Einrichtung nach Anspruch 8, 9 oder 10, **dadurch gekennzeichnet, dass** ein Ableger oder eine oszillierende Ablageeinrichtung vorgesehene ist, um den bedruckten und vorfixierten Kammzug (2) in mäanderförmigen Schleifen auf das Dämpfertransportband (6a) zu legen, wobei ein Ableger (7) oder eine Ablageeinrichtung die Vorschublänge des Dämpfertransportbandes (6a) steuert, wodurch der Kammzug (2) größere oder kleinere Schleifen bildet, die die Abstände des Kammzuges (2) auf dem Dämpfertransportband (6a) bestimmen und wobei dieser Funktion die Dämpfzeit des bedruckten Kammzuges (3) regelbar ist.

## Claims

1. A method of applying colour patterns or colour portions to at least one slubbing (2) comprising hairs and/or fibres which are loosely joined together and which are preferably oriented substantially parallel or are spun together yarn-like, wherein at least one colour and generally a plurality of colours is or are applied as colour portions to the top side of a slubbing (2) with a contactlessly operating colour application device (3), wherein the slubbing is moved with a transport device relative to the colouring device (3), **characterised in that**
1. the slubbing (2) passes the colour application device (3) lying with its hairs and/or fibres parallel to the slubbing belt (3a) on the transport device,
2. the colour or colours is or are applied by the colour application device (3) to the slubbing (2) in a preferably adjustable printing depth,
3. the colour or colours is or are distributed transversely relative to the direction of movement of the slubbing (2) towards the underside of the slubbing (2) downstream of the colour application device (3) by means of a suction device (4) on which a hot air blower (4a) acts, and
4. the slubbing (2) passes through a pre-fixing or fixing section (7) for pre-fixing or fixing thereof.

2. The method according to claim 1, **characterised in that** the slubbing (2) is removed from a rotating can (1).

3. The method according to claim 1 or 2, **characterised in that** the printed dried slubbing (2) is laid in loops on a steamer transport belt (6a) which then passes into a steamer housing (6), wherein preferably the passage time of the steamer transport belt (6a, 6b, 6c) is adjustable with constant printing speed in order to regulate the steaming time.

4. The method of applying colour portions to at least one slubbing (2) comprising hairs and/or fibres which are loosely joined together and oriented parallel, wherein two or more colours is or are printed with a printing device on the top side of a slubbing belt (2) - preferably without an unprinted portion - , wherein the slubbing belt (2) moves with a transport device relative to the printing device in order then to pass through the hot air flow and to achieve the full authenticity in meander loops on the steamer transport belt due to steam action in the damper, according to claim 1, **characterised in that**
a) the twist of the slubbing belt upon its removal from the can (1) is measured by a reading device which ascertains from the can rotation the speed thereof by way of pulses, whereby the hairs and/or fibres are delivered to the intake of the printing device oriented in parallel in the direction of travel of the slubbing belt (2),
b) the colour portions are applied to the slubbing by the printing device (3) in an adjustable printing depth,
c) the colour portions applied by printing are distributed towards the underside of the slubbing with hot air-blown suction devices (4) transversely relative to the direction of movement of the slubbing,
d) the hot air flows (4a) through the slubbing belt (2) cause pre-fixing and initial drying of the colours applied by printing and in general a plurality of hot air flows are arranged, the process spacings of which are adjustable relative to each other to exclude overheating at the slubbing,
e) the operation of laying meander-shaped slubbing belt loops on the steamer transport belt (6a) is effected by means of depositing means or another oscillating device, wherein adjustment of the spacings of the meander-shaped loops is effected by the adjustable advance of the steamer transport belt (6a), whereby the steaming action on the slubbing belt loops can be determined in respect of time depending on the respective selected loop size,
f) in the steamer (6) at least three transport belts (6a, 6b, 6c) operate in mutually opposite relationship and when the slubbing belt (2) is transferred on to the next transport belt the underside of the slubbing belt (2) comes to lie upwardly and that side is thus also fully exposed to the steam action.

5. The method according to one of the claims 1 to 4, **characterised in that** the printed colour portions are applied to the top side of the slubbing (2) transversely, inclinedly or in dots and are distributed towards the underside of the slubbing (2) until complete colouring therethrough takes place.

6. A method of applying colour patterns to at least one slubbing (2), in particular according to one of the claims 1 to 5, **characterised in that** at least two colours are applied with a printing device (3) as colour portions to the top side of a slubbing (2), wherein the applied colour portions comprise stripes - preferably oriented transversely relative to the direction of movement of the slubbing (2) -, and that the transverse stripes produced by applying colour portions are in directly mutually adjoining relationship without uncoloured regions remaining therebetween.

7. The method according to one of the claims 1 to 6, **characterised in that** different basic colours which can have deviations in blue, yellow, red and black can be applied by the nozzle assemblies.

8. An apparatus for applying colour portions to at least one slubbing (2) comprising hairs and/or fibres which are loosely joined together and which are preferably oriented substantially parallel and/or are spun together yarn-like, comprising a colour application device (3) and a transport device for moving the slubbing (2) relative to the colour application device (3) for carrying out a method according to one of the claims 1 to 7, **characterised by**
- a device (1) for orientating the slubbing (2) with hairs and/or fibres parallel to the slubbing belt (3a) of the transport device,
- a colour application device (3) for - preferably contact-less - application of colours to the slubbing (2),
- a suction device (4) for distributing the colour applied to the top side of the slubbing (2) transversely relative to the direction of movement (x) and transversely relative to the top side of the slubbing (2), and
- a pre-fixing or fixing section (7) which is disposed downstream of the colour application device (3) and which floods the slubbing with hot air for pre-fixing or fixing of the colours.

9. The apparatus according to claim 8, **characterised by** a laying device for laying the printed slubbing (2) in loops on a steamer transport belt (6a) which is moveable in a steaming housing (6).

10. The apparatus according to claim 8 or 9, **characterised in that** provided in the region of the suction device (4) is a device (4a) for applying hot air to the slubbing (2), wherein the slubbing (2) passes the hot air flow after the colour application for pre-fixing of the colours and drying thereof, wherein with mechanical contact of the printed slubbing (2) the colour boundaries are retained in their full sharpness.

11. The apparatus according to claim 8, 9 or 10, **characterised in that** there is provided a depositing means or an oscillating laying device in order to lay the printed and pre-fixed slubbing (2) in meander-shape loops on the steamer transport belt (6a), wherein a depositing means (7) or an oscillating laying device controls the advance length of the steamer transport belt (6a), whereby the slubbing (2) forms larger or smaller loops which determine the spacings of the slubbing (2) on the steamer transport belt (6a) and wherein the steaming time of the printed slubbing (3) can be regulated with that function.

## Revendications

1. Procédé d'application de motifs en couleur ou de composantes de couleur sur au moins un peigné (2) composé de poils et/ou fibres individuels assemblés, orientés de préférence essentiellement parallèlement ou filés les uns avec les autres à la manière d'un fil, au moins une couleur, en général plusieurs couleurs, étant appliquée(s) sous la forme de composantes de couleur sur l'endroit d'un peigné (2) avec un dispositif d'application de couleur (3) fonctionnant sans contact, le peigné étant déplacé avec un dispositif de transport par rapport au dispositif d'application de couleur (3), **caractérisé en ce que**
1. le peigné (2), avec ses poils et/ou fibres parallèles au ruban peigné (3a), traverse le dispositif d'application de couleur (3) en étant couché sur le dispositif de transport,
2. la/les couleur(s) est/sont appliquée(s) sur le peigné (2) par le dispositif d'application de couleur (3) à une profondeur d'impression de préférence réglable,
3. après le dispositif d'application de couleur (3), la/les couleur(s) est/sont répartie(s) vers l'envers du peigné (2) transversalement au sens de déplacement du peigné (2) au moyen d'un dispositif d'aspiration (4) sur lequel agit un ventilateur d'air chaud (4a),
4. pour le préfixage ou le fixage, le peigné (2) parcourt une ligne de préfixation ou de fixage.

2. Procédé selon la revendication 1, **caractérisé en ce que** le peigné (2) est prélevé à partir d'un pot (1) rotatif.

3. Procédé selon la revendication 1 ou 2, **caractérisé en ce que** le peigné (2) séché imprimé est posé en boucles sur une bande de transport de vaporiseur (6a) qui passe ensuite dans un carter de vaporiseur (6), le temps de parcours de la bande de transport de vaporiseur (6a, 6b, 6c) étant de préférence réglable pour une vitesse d'impression constante pour réguler la durée de vaporisation.

4. Procédé d'application de composantes de couleur sur au moins un peigné (2) composé de poils et/ou fibres individuels assemblés, orientés parallèlement, deux ou plusieurs couleurs - de préférence sans fraction non imprimée - étant imprimées avec un dispositif d'impression sur l'endroit d'un ruban peigné (2), le ruban peigné (2) se déplaçant au moyen d'un dispositif de transport par rapport au dispositif d'impression pour ensuite traverser le flux d'air chaud, et obtenir le temps réel intégral dans le vaporiseur par l'action de la vapeur, en boucles sinueuses sur la bande de transport de vaporiseur, selon la revendication 1, **caractérisé en ce que**
a) la giration du ruban peigné lors de son prélèvement hors du pot (1) est mesurée par un dispositif de lecture qui communique sa vitesse à la rotation du pot par le biais d'impulsions, ce qui fait que les poils et/ou les fibres sont fournis à l'entrée du dispositif d'impression dans le sens de déplacement du ruban peigné (2) avec une orientation parallèle,
b) les composantes de couleur sont appliquées sur le peigné par le dispositif d'impression (3) avec une profondeur d'impression réglable,
c) les composantes de couleur imprimées sont, au moyen de dispositifs d'aspiration (4) à soufflage d'air chaud, réparties vers l'envers du peigné transversalement au sens de déplacement du peigné,
d) les flux d'air chaud (4a) à travers le ruban peigné (2) provoquent un préfixage et un séchage des couleurs imprimées, et en général il est disposé plusieurs flux d'air chaud dont les intervalles de procédé sont réglables les uns par rapport aux autres pour exclure une surchauffe sur le peigné,
e) la pose de boucles de ruban peigné sinueuses sur la bande de transport de vaporiseur (6a) s'effectue au moyen d'appareils de dépose ou d'un autre dispositif oscillant, le réglage des intervalles des boucles sinueuses s'effectuant par l'avance réglable de la bande de transport de vaporiseur (6a), ce qui fait que l'action de vaporisation sur les boucles de ruban peigné peut être définie selon le temps en fonction de la dimension de boucles choisie,
f) dans le vaporiseur (6), au moins trois bandes de transport (6a, 6b, 6c) fonctionnent en sens inverse les unes par rapport aux autres et, lors du transfert du ruban peigné (2) sur la bande de transport suivante, l'envers du ruban peigné (2) vient vers le haut, et ainsi ce côté également est pleinement exposé à l'action de la vapeur.

5. Procédé selon l'une des revendications 1 à 4, **caractérisé en ce que** les composantes de couleur imprimées sont appliquées transversalement, obliquement ou par points sur l'endroit du peigné (2) et sont réparties pour une coloration dans la masse complète jusqu'à l'envers du peigné (2).

6. Procédé d'application de motifs en couleur sur au moins un peigné (2), en particulier selon l'une des revendications 1 à 5, **caractérisé en ce que**, avec un dispositif d'impression (3), au moins deux couleurs sont appliquées en tant que composantes de couleur sur l'endroit d'un peigné (2), les composantes de couleur appliquées se composant de bandes - de préférence orientées transversalement au sens de déplacement du peigné (2) - et **en ce que** les bandes transversales produites par l'application de composantes de couleur sont directement contiguës sans qu'il reste des zones non colorées intermédiaires.

7. Procédé selon l'une des revendications 1 à 6, **caractérisé en ce que** différentes couleurs de base qui peuvent avoir des divergences de bleu, de jaune, de rouge et de noir, peuvent être appliquées par les ensembles de buses.

8. Dispositif d'application de composantes de couleur sur au moins un peigné (2) composé de poils et/ou fibres individuels assemblés, orientés de préférence essentiellement parallèlement et/ou filés les uns avec les autres à la manière d'un fil, avec un dispositif d'application de couleur (3) et un dispositif de transport pour le déplacement du peigné (2) par rapport au dispositif d'application de couleur (3), pour la réalisation d'un procédé selon l'une des revendications 1 à 7, **caractérisé par**
- un dispositif (1) pour l'orientation du peigné (2) avec des poils et/ou des fibres parallèlement au ruban peigné (3a) du dispositif de transport,
- un dispositif d'application de couleur (3) pour l'application - de préférence sans contact - de couleurs sur le peigné (2),
- un dispositif d'aspiration (4) pour la répartition de la couleur appliquée sur l'endroit du peigné (2) transversalement au sens de déplacement (x) et transversalement à l'endroit du peigné (2),
- une ligne de préfixage ou de fixage (7), montée en aval du dispositif d'application de couleur (3) et soumettant le peigné à un flux d'air chaud, pour le préfixage ou le fixage des couleurs.

9. Dispositif selon la revendication 8, **caractérisé par** un dispositif de mise en place destiné à la mise en place du peigné (2) imprimé en boucles sur une bande de transport de vaporiseur (6a) qui est mobile dans un carter de vaporiseur (6).

10. Dispositif selon la revendication 8 ou 9, **caractérisé en ce que**, dans la zone du dispositif d'aspiration (4), il est prévu un dispositif (4a) pour l'application d'air chaud sur le peigné (2), le peigné (2) traversant, après l'application de couleurs, le flux d'air chaud pour le préfixage des couleurs et le séchage de celles-ci, les séparations entre les couleurs demeurant ainsi préservées avec une totale netteté lors du contact mécanique du peigné (2) imprimé.

11. Dispositif selon la revendication 8, 9 ou 10, **caractérisé en ce qu'**un appareil de dépose ou un dispositif de dépose oscillant est prévu pour placer le peigné (2) imprimé et préfixé en boucles sinueuses sur la bande de transport de vaporiseur (6a), un appareil de dépose (7) ou un dispositif de dépose commandant la longueur d'avance de la bande de transport de vaporiseur (6a), ce qui fait que le peigné (2) forme des boucles plus grandes ou plus petites qui définissent les distances du peigné (2) sur la bande de transport de vaporiseur (6a), et le temps de vaporisation du peigné (3) étant réglable avec cette fonction.
